# EUROPÄISCHE PATENTSCHRIFT

(11) **EP 0 854 949 B1**
(45) Veröffentlichungstag und Bekanntmachung des Hinweises auf die Patenterteilung: **25.08.1999**
(21) Anmeldenummer: 96931717.1
(22) Anmeldetag: 04.10.1996
(51) Int. Cl.: D04B 27/26

(54) **WIRKMASCHINE, INSBESONDERE KETTENWIRKMASCHINE**
KNITTING MACHINE, ESPECIALLY WARP KNITTING MACHINE
METIER A TRICOTER, NOTAMMENT METIER A MAILLES JETEES

(30) Priorität: 11.10.1995 CH 287595
(43) Veröffentlichungstag der Anmeldung: 29.07.1998
(73) Patentinhaber: Textilma AG, 6052 Hergiswil (CH)
(72) Erfinder: DORN, Michael, CH-5070 Frick (CH); BORER, Silvan, CH-8142 Uitikon (CH)
(74) Vertreter: Schmauder, Klaus Dieter
(86) Internationale Anmeldenummer: CH9600349
(87) Internationale Veröffentlichungsnummer: WO9713908

(56) Entgegenhaltungen:
- EP-A- 0 684 331
- DE-A- 4 215 716
- DE-A- 4 238 600

## Beschreibung

### Technisches Gebiet

Die Erfindung betrifft eine Wirkmaschine, insbesondere eine Kettenwirkmaschine gemäss Oberbegriff des Anspruches 1.

### Stand der Technik

Eine Wirkmaschine der eingangs genannten Art ist aus der DE-A-42 38 600 bekannt. Diese Wirkmaschine enthält eine zentrale Steuereinheit und individuelle intelligente Steuereinheiten für die einzelnen Aggregate. Die individuellen Steuereinheiten sind jeweils mit einem Taktgeber ausgerüstet. Die Verbindung zwischen der zentralen Steuereinheit und den individuellen Steuereinheiten erfolgt über einen externen BUS. An den individuellen Steuereinheiten werden die für das jeweilige Aggregat notwendigen Programm-Module für die herzustellende Wirkware abgearbeitet. Nachteilig ist es, dass die Koordination der einzelnen individuellen Steuereinheiten über die zentrale Steuereinheit erfolgt, an die die Signale der einzelnen Taktgeber weitergeleitet, verarbeitet und als Steuersignale an die individuellen Steuereinheiten zurückgegeben werden. Hierzu enthält die zentrale Steuereinheit einen zusätzlichen BUS-Treiber. Durch diese Ausbildung ist die Steuerung nicht nur relativ kompliziert sondern insbesondere auch in die Schnelligkeit des Datenaustausches und der Steuerung der Aggregate begrenzt.

### Darstellung der Erfindung

Aufgabe der Erfindung ist es, eine Wirkmaschine der eingangs genannten Art zu verbessern.

Die Aufgabe wird erfindungsgemäss gelöst durch die kennzeichnenden Merkmale des Anspruches 1. Dadurch, dass jeder Antrieb eine individuelle intelligente Steuereinheit zur Übernahme und Abarbeitung eines zugehörigen Programm-Moduls des Steuerprogrammes des zentralen Steuergerätes aufweist und der Antrieb eines Aggregates als Hauptantrieb mit zugehörigem Taktgeber als Sollwert-Taktgeber ausgebildet ist, wobei die Antriebe aller Aggregate über eine Sollwert-Taktgeberleitung miteinander verbunden sind, ergibt sich eine wesentliche Vereinfachung, grössere Flexibilität und Anpassbarkeit der Antriebe, insbesondere der Hilfsantriebe. Dadurch ist es möglich, die individuellen Steuereinheiten beim Einschalten der Wirkmaschine unmittelbar jeweils mit dem zugehörigen Programm-Modul zu laden, so dass alle Antriebe autonom, das heisst ohne Kommunikation mit dem zentralen Steuergerät, und daher rascher als bisher geregelt werden können und somit einfacher, schneller und exakter auf Drehzahländerungen des Hauptantriebes reagieren können. Dadurch wird auch das zentrale Steuergerät nicht mehr benötigt und ist für die Eingabe neuer Steuerprogramme frei. Die Geschwindigkeit und Leistungsfähigkeit der Steuerung der Wirkmaschine wird wesentlich verbessert. Damit kann jedes Programm-Modul individuell auf die zu bewerkstelligende Funktion eingestellt werden, so dass komplizierte Übergangskurven, Ausgleichskurven und dergleichen nicht notwendig sind. Damit ergibt sich eine wesentliche Verbesserung der Steuerung der Wirkmaschine.

Vorteilhafte Ausgestaltungen der Wirkmaschine sind in den Ansprüchen 2 bis 9 beschrieben.

Für die Ausbildung des Sollwert-Taktgebers ergeben sich verschiedene Möglichkeiten. Gemäss Anspruch 2 ist es vorteilhaft, als Sollwert-Taktgeber einen auf die Winkelstellung einer Hauptantriebswelle ansprechenden Signalgeber vorzusehen.

Vorteilhaft ist die Ausbildung der Wirkmaschine nach Anspruch 3, wonach jeder Hilfsantrieb mit einem Synchronmotor versehen ist. Ein solcher Synchronmotor ist vorteilhafterweise über ein Untersetzungsgetriebe mit dem jeweils anzutreibenden Aggregat verbunden, das beispielsweise eine Legeschiene ist. Dadurch lassen sich hohe Versatzkräfte, z.B. 19.62 N (zwei Kilopond) pro Faden bei einem mittleren Versatz von 108 mm erzielen oder aber bei kleinen Fadenkräften grosse Versatzwege, wie dies beispielsweise für den Vollschuss über die ganze Länge der Wirkmaschine notwendig ist.

Gemäss Anspruch 4 ist der Hauptantrieb vorzugsweise mit einem Asynchron-Motor ausgerüstet.

Gemäss Anspruch 5 ist die Wirkmaschine vorzugsweise mit mindestens zwei Legeschienen ausgestattet, die insbesondere aufgrund ihres jeweils eigenen Hilfsantriebes sehr flexibel und platzsparend angeordnet werden können. So ist es möglich, für die eine Legeschiene den Antrieb am rechten Ende und für die andere Legeschiene den Antrieb am linken Ende vorzusehen, wodurch sich eine raumsparende Anordnung ergibt, die überdies nur auf die Enden der Legeschiene beschränkt ist, so dass der übrige Raum für weitere Bauteile und/oder die Zugänglichkeit der Wirkmaschine genutzt werden kann.

Die gleichen Vorteile ergeben sich auch für die Anordnung einer Vollschussvorrichtung nach Anspruch 6 und/oder einer Teilschussvorrichtung nach Anspruch 7. Besonders vorteilhaft ist dabei eine Ausbildung nach Anspruch 8, da das Umlauforgan sowohl für Teilschüsse wie für Vollschüsse individuell einsetzbar ist, wobei die Grösse des Versatzes ohne mechanische Eingriffe mittels der individuellen Steuereinheit geändert werden kann.

Besonders vorteilhaft ist auch eine Weiterbildung nach Anspruch 9, wodurch sich eine sehr wirksame und optimal einstellbare Abzugsvorrichtung ergibt, die wiederum sehr raumsparend ist, wodurch entweder für andere Bauteile Raum zur Verfügung steht und/oder die Zugänglichkeit der Wirkmaschine verbessert ist.

Die Hilfsantriebe für die einzelnen Aggregate beziehungsweise Aggregatgruppen ermöglichen eine individuelle, flexible Steuerung der einzelnen Aggregate beziehungsweise Aggregatgruppen, insbesondere der Legeschienen, so wie die Abstimmung der Fadenlegung auf die Wirknadelbewegung. Dadurch kann die Bindungsart, die Maschengrösse und der Kräfteverlauf optimiert werden, ohne dass die Wirkmaschine umgerüstet werden müsste. Für Wirkmaschinen mit grossen Teilungen und damit grossen Versatzbewegungen ergeben sich mittels der Hilfsantriebe für die einzelnen Aggregatgruppen wesentliche Vorteile, da z.B. bei einer mechanischen Steuerung der Legeschienen sehr grosser Aufwand betrieben werden müsste.

Die erfindungsgemässe Steuerung ist insbesondere für grobe Wirkmaschinen, d.h. für Wirkmaschinen für grobe Wirkwaren besonders gut geeignet, da solche Maschinen in der Regel langsam laufend sind (100 Umdrehungen/Minute) und mit grossen Nadelteilungen von beispielsweise einer Nadel pro zwei Centimeter arbeiten, bei welchen lange Versatz- und Schwungbewegungen ausgeführt werden müssen. Bei bisher üblichen Wirkmaschinen sind die Teilungen wesentlich feiner, z.B. sechs Nadeln pro Centimeter und die Versatzhübe entsprechend kleiner, bei höheren Geschwindigkeiten von beispielsweise 500 bis 2000 Umdrehungen/Minute.

Das erfindungsgemässe Konzept ist insbesondere bei doppelfonturigen Wirkmaschinen von grossem Vorteil, was für den praktischen Einsatz sehr wichtig ist. Bisherige auf dem Markt angebotene doppelfonturige Wirkmaschinen haben entweder den Antrieb oder Antriebselemente für den Schwung und/oder die Legeschienen mittig in der Wirkmaschine angebracht, wodurch der Warenabzug umständlich um die Antriebselemente geführt werden muss und wodurch überdies die Wirkware im Bereich des Abzuges schlecht zugänglich ist. Dies ist einerseits beim Einziehen der Wirkware, aber auch bei der Inspektion und während der Produktion sowie beim Abziehen der Wirkwaren hinderlich.

Die erfindungsgemässen Hilfsantriebe für die Legeschienen können hingegen auf Grund des Konzeptes der Einzelantriebe auf beiden Seiten der Wirkmaschine angebracht werden, so dass keine Antriebe oder Antriebselemente störend in den Abzugsbereich der Wirkware hineinragen. Damit ist die Wirkware leicht zugänglich für den Einzug beim Anfahren der Wirkmaschine, was die Bedienungssicherheit der Wirkmaschine erhöht sowie die Inspektion und den Abzug der Wirkwaren erleichtert. Insbesondere die Vereinfachung des Warenabzugs ist besonders wesentlich, da dadurch die Abzugswalzen sehr nahe an die Wirkstelle herangeführt werden können, was die Betriebssicherheit, das heisst die präzise Maschenbildung und damit die Maschenqualität erhöht.

Ausführungsbeispiele der erfindungsgemässen Wirkmaschine werden nachfolgend anhand schematischer Zeichnungen näher beschrieben, dabei zeigen:
- Figur 1: eine Kettenwirkmaschine in Ansicht auf die Längsseite;
- Figur 2: den Wirkbereich der Kettenwirkmaschine der Figur 1 im Schnitt II-II der Figur 1 und in grösserem Massstab;
- Figur 3: ein Blockschaltbild der Steuerung der Kettenwirkmaschine; und
- Figur 4: einen Ablaufplan für das Zusammenwirken der Aggregate bei der Herstellung einer Wirkware.

### Wege zur Ausführung der Erfindung

Als bevorzugtes Ausführungsbeispiel einer erfindungsgemässen Wirkmaschine ist in den Figuren 1 und 2 eine doppelfonturige Raschelmaschine dargestellt, d.h. eine Kettenwirkmaschine mit zwei Wirknadelreihen 2,4, die jeweils in bekannter Weise mittels Nadelbarren an im Maschinengestell 5 gelagerten Schwinghebeln 6,8 auf- und abschwingend angeordnet und antreibbar sind. So werden diese Schwinghebel 6,8 beispielsweise über Koppelstangen 10 angetrieben, die mit Schwinghebeln 12 zusammenwirken, welche an ihren freien Enden mit Kurvenscheiben 14 an einer Hauptwelle 15 zusammenwirken, die von einem Hauptantrieb 16 angetrieben wird. Die Wirknadelreihen 2,4 sind beidseits von Abschlagschienen 18 angeordnet, zwischen denen die Wirkware 20 mittels einer Abzugsvorrichtung 22 abgezogen wird. Letztere besteht aus zwei Abzugswalzen 24,26, die von einem Hilfsantrieb 28 angetrieben werden, und einer Andrückwalze 30.

Jeder Wirknadelreihe 2,4 ist eine Teilschussvorrichtung 32 mit einem Hilfsantrieb 33 oder eine Vollschussvorrichtung 34 mit einem Hilfsantrieb 35 zugeordnet. Die Teilschussvorrichtung 32 (in Figur 1 der Klarheit wegen weggelassen) weist eine Legeschiene 36 und Fadenführer 38 auf, die nur jeweils über einen Abschnitt der Wirknadelreihen 4 versetzen. Die Vollschussvorrichtung 34 enthält einen mittels des Hilfsantriebes 35 über die ganze Wirknadelreihe 2 hin- und hergehend angetriebenes, als Zahnriemen ausgebildetes Umlauforgan 40, an dem ein Fadenführer 42 zur Ausführung des Vollschusses befestigt ist.

Über den Wirknadelreihen 2,4 sind vier weitere Legeschienen 44a,44b,44c,44d mit Fadenführern 48 zum Zuführen von Kettfäden 46 über obere Führungsorgane 47 angeordnet. Die Legeschienen 44a,44b,44c,44d enthalten beidseits zwei parallele Tragstäbe 50, mittels derer sie in Längsrichtung versetzbar in Schwingen 52 gelagert sind, die ihrerseits an einer verschwenkbaren Welle 54 befestigt sind, die im Maschinengestell 5 gelagert ist. Die Welle 54 ist in an sich bekannter Weise mit einem Antriebshebel 56 versehen, an dem eine Koppelstange angelenkt ist, die mit einem weiteren im Maschinengestell verschwenkbaren Hebel 60 verbunden ist, der mit einer Kurvenscheibe 62 an der vom Hauptantrieb 16 angetriebenen Hauptwelle 15 zusammenwirkt. Die Legeschienen 36,44a,44b,44c,44d sind mindestens im wesentlichen identisch ausgebildet, wobei jedoch zum Versetzen in Längsrichtung dienende Hilfsantriebe 35,63a,63b,63c,63d an beliebigen Seiten, beispielsweise von Legeschiene zu Legeschiene wechselnd einmal am rechten und einmal am linken Ende angeordnet sein können. Die Legeschienen können verschieden ausgebildet sein, vorzugsweise sind sie jedoch grundsätzlich gleich ausgebildet, wobei einzelne oder alle Legeschienen mit mindestens einer Hilfslegeschiene ausgerüstet sein können.

Die Figur 3 zeigt ein Blockschaltbild für die Steuerung der oben beschriebenen Kettenwirkmaschine mit deren Aggregaten. Die Kettenwirkmaschine enthält ein zentrales Steuergerät 120 mit einer Eingabevorrichtung 122, an der beispielsweise mittels einer Tastatur, einem Diskettenlaufwerk oder dergleichen die Kenndaten des gewünschten Musters für die herzustellende Wirkware eingegeben werden kann. Eine angeschlossene zentrale Steuereinheit 124 verarbeitet die Daten und leitet sie über eine Kommunikationsleitung 126 an die einzelnen parallel geschalteten Antriebe, d.h. an den Hauptantrieb 16, die Hilfsantriebe 63a,63b,63c,63d für die Legeschienen 44a,44b,44c,44d, den Hilfsantrieb 33 für die Teilschussvorrichtung 32, den Hilfsantrieb 35 für die Vollschussvorrichtung 34 und den Hilfsantrieb 28 für die Abzugsvorrichtung 22 weiter. Sämtliche Antriebe sind an eine Speiseleitung 128 für die Energiezufuhr angeschlossen. Sämtliche Antriebe sind autonom und identisch aufgebaut, so dass die Indizes zu den jeweiligen Bezugszeichen jeweils gleiche Teile bezeichnen und zwar:

| | |
|---|---|
| Index 1 | Motor |
| Index 2 | Leitung |
| Index 3 | individuelle Steuereinheit mit |
| | Rechner |
| Index 4 | Taktgeber |
| Index 5 | Taktgeberleitung. |

Für den Hauptantrieb 16 ergibt sich somit folgender Aufbau. Ein Motor 16₁ ist über eine Leitung 16₂ mit einer einen Rechner enthaltenden individuellen Steuereinheit 16₃ verbunden, die ein über die Kommunikationsleitung 126 vom zentralen Steuergerät 120 zugeführtes Programm-Modul autonom abarbeitet. Hierzu ist an dem Motor 16₁ ein Taktgeber 16₄ angeschlossen, der auf die Winkelstellungen der Hauptantriebswelle 15 des Hauptantriebes 16 anspricht und über eine Taktgeberleitung 16₅ mit der individuellen Steuereinheit 16₃ verbunden ist. Im vorliegenden Beispiel dient der Taktgeber 16₄ des Hauptantriebes als Sollwert für die Hilfantriebe, so dass die Taktgeberleitung 16₅ des Hauptantriebes über eine Sollwert-Taktgeberleitung 130 parallel mit sämtlichen Hilfsantrieben 63a,63b,63c,63d,33,35,28 verbunden ist und zur Koordination der Abarbeitung der Programm-Module an den Hilfsantrieben aufgrund des durch den Taktgeber 16₄ des Hauptantriebes 16 vorgegebenen Sollwertes dient. Die Hilfstaktgeber 63a₄,63b₄,63c₄,63d₄,33₄,35₄,28₄ der verschiedenen Hilfsantriebe sind über entsprechende Taktgeberleitungen 63a₅,63b₅,63c₅,63d₅,33₅,35₅,28₅ mit den jeweiligen individuellen Steuereinheiten 63a₃,63b₃,63c₃,63d₃,33₃,35₃,28₃ verbunden und dienen dazu, den Istzustand jedes Hilfsantriebes zu erfassen, der dann durch die jeweilige individuelle Steuereinheit des Hilfsantriebes mit dem Sollwert des Hauptantriebes verglichen und entsprechend angepasst wird. Die einzelnen Programm-Module werden beim Einschalten der Kettenwirkmaschine bzw. beim Starten des Programmlaufes vom zentralen Steuergerät 120 an die individuelle Steuereinheit 16₃ des Hauptantriebes 16 und die individuellen Steuereinheiten 63a₃,63b₃,63c₃,63d₃,33₃,35₃,28₃ der einzelnen Hilfsantriebe 63a,63b,63c,63d,33,35,28 geladen und dort autark abgearbeitet. Dadurch lässt sich jeder Antrieb gleichberechtigt autonom und damit schneller steuern. Es ist keine Kommunikation zwischen dem zentralen Steuergerät und den übrigen individuellen Steuereinheiten der übrigen Antriebe notwendig. Das zentrale Steuergerät 120 ist ausserdem nach dem Abladen der Programm-Module frei, um die Kenndaten für die Herstellung einer anderen Wirkware einzugeben.

Während die Hilfsantriebe 63a,63b,63c,63d,33,35 der Legeschienen 44a,44b,44c,44d, der Teilschussvorrichtung 32 und der Vollschussvorrichtung 34 absolut synchron arbeiten, kann der Hilfsantrieb 28 der Abzugsvorrichtung 22 mit einer positiv oder negativ abweichenden Antriebsdrehzahl betrieben werden, um die Abzugsvorrichtung an die Eigenschaften der jeweils herzustellten Wirkware anpassen zu können. Eine Kettenwirkmaschine der vorliegenden Art weist beispielweise folgende Daten auf:

| | |
|---|---|
| Betriebsdrehzahl | 10 bis 120 U/min. |
| Kriechgang | 0,1 bis 5 U/min. |
| Abzug Maschenweite | 4 bis 50 mm/U. |
| Absenkung Abzug | 0 bis 100 % |
| Nadelteilung | 14, 18, 22 mm |
| Produktionslänge | 1 bis ∞ m |

Für jede herzustellende Wirkware und für den ganzen Musterrapport wird in dem zentralen Steuergerät 120 beispielsweise eine spezifische Anweisungsliste (Computerprogramm) gespeichert, welche hier nicht näher dargestellt ist. Eine solche Anweisungsliste wird beim Starten der Wirkmaschine als Programm-Modul in den individuellen Steuereinheiten der einzelnen Hilfsantriebe geladen und dort abgearbeitet, wobei die Koordination der einzelnen Hilfsantriebe mit dem Hauptantrieb 16 durch den Sollwert-Takt über die Sollwert-Taktgeberleitung 130 sichergestellt ist. Die Figur 4 zeigt in einem Ablaufplan das Zusammenwirken der hinteren Nadelbarre mit der hinteren Nadelreihe 2, der vorderen Nadelbarre mit der vorderen Nadelreihe 4, der Schwenkbewegung 132, das heisst des Schwungs der Legeschienen 44a,44b,44c,44d sowie den Versatz der Legeschienen 44a,44b,44c,44d in Abhängigkeit von der Drehbewegung der Hauptwelle 15 für zwei Umdrehungen derselben. Der Versatz der Legeschienen ist in Teilhüben von plus/minus Einheiten angegeben, wobei 1 Einheit jeweils einer Nadelteilung entspricht.

Die dargestellte Kettenwirkmaschine eignet sich sehr gut zur Herstellung grober Wirkwaren mit beispielsweise groben Fäden bis zu 4800 tex. So können mittels der Kettenwirkmaschine beispielsweise Netze und Matten für die verschiedensten Zwecke hergestellt werden, wie zum Beispiel Netze für Kletterwände in Spielgärten, Sicherheitsnetzen der verschiedensten Art, Matten und dergleichen jeweils für die verschiedensten Verwendungszwecke.

### BEZUGSZEICHENLISTE

- 2: Wirknadelreihe
- 4: Wirknadelreihe
- 5: Maschinengestell
- 6: Schwinghebel
- 8: Schwinghebel
- 10: Koppelstange
- 12: Schwinghebel
- 14: Kurvenscheibe
- 15: Hauptwelle
- 16: Hauptantrieb
- 18: Abschlagschienen
- 20: Wirkware
- 22: Abzugsvorrichtung
- 24: Abzugswalze
- 26: Abzugswalze
- 28: Hilfsantrieb
- 30: Andrückwalze
- 32: Teilschussvorrichtung
- 33: Hilfsantrieb
- 34: Vollschussvorrichtung
- 35: Hilfsantrieb
- 36: Legeschiene
- 38: Fadenführer
- 40: Umlauforgan
- 42: Fadenführer
- 44a: Legeschiene
- 44b: Legeschiene
- 44c: Legeschiene
- 44d: Legeschiene
- 46: Kettfaden
- 47: Führungsorgan
- 48: Fadenführer
- 50: Tragstab
- 52: Schwinge
- 54: Welle
- 56: Antriebshebel
- 58: Koppelstange
- 60: Hebel
- 62: Kurvenscheibe
- 63a: Hilfsantrieb
- 63b: Hilfsantrieb
- 63c: Hilfsantrieb
- 63d: Hilfsantrieb
- 120: zentrales Steuergerät
- 122: Eingabevorrichtung
- 124: zentrale Steuereinheit
- 126: Kommunikationsleitung
- 128: Speiseleitung
- 130: Taktgeberleitung
- 132: Schwenkbewegung (Schwung)

## Patentansprüche

1. Wirkmaschine, insbesondere Kettenwirkmaschine mit einem einen Rechner enthaltenden zentralen Steuergerät (120) mit einer Eingabevorrichtung (122) zur Festlegung der Kenndaten der herzustellenden Wirkware (20) und mit einer zentralen Steuereinheit (124), die über eine Leitung (126) mit individuellen Antrieben (16,28,33,35,63a,63b, 63c,63d) für Aggregate (15,22,32,34,44a,44b,44c,44d) der Wirkmaschine verbunden ist, wobei jeder Antrieb (16,28, 33,35,63a,63b,63c,63d) eine individuelle, intelligente Steuereinheit (16₃,28₃, 33₃,35₃,63a₃,63b₃,63c₃,63d₃) zur Übernahme und Abarbeitung eines zugehörigen Programm-Moduls aus dem zentralen Steuergerät (120) sowie jeweils einen Taktgeber (16₄,28₄,33₄35₄, 63a₄,63b₄,63c₄63d₄) zur Ermittlung der Arbeitsstellung des Aggregates aufweist, dadurch gekennzeichnet, dass der Antrieb (16) eines Aggregates (15) als Hauptantrieb und der zugehörige Taktgeber (16₄) als Sollwert-Taktgeber ausgebildet sind, wobei letzterer über eine Sollwert-Taktgeberleitung (130) direkt mit den individuellen Steuereinheiten (16₃,28₃, 33₃,35₃, 63a₃,63b₃,63c₃,63d₃) aller Aggregate verbunden ist, wobei die übrigen Taktgeber als Hilfstaktgeber (28₄,33₄,35₄, 63a₄,63b₄,63c₄,63d₄) jeweils mit dem zugehörigen als Hilfsantrieb (28,33,35,63a,63b, 63c,63d) ausgebildeten Antrieb verbunden sind, das Ganze derart, dass ein am zentralen Steuergerät (120) eingegebenes Musterprogramm an den individuellen Steuereinheiten (16₃,28₃,33₃35₃, 63a₃,63b₃,63c₃,63d₃) unabhängig von der zentralen Steuereinheit (124) des zentralen Steuergerätes (120) abarbeitbar ist.

2. Wirkmaschine nach Anspruch 1, dadurch gekennzeichnet, dass der Sollwert-Taktgeber (16₄) als ein auf die Winkelstellung einer Hauptwelle (15) des Hauptantriebes (16) ansprechender Signalgeber ausgebildet ist.

3. Wirkmaschine nach Anspruch 1 oder 2, dadurch gekennzeichnet, dass der Motor(28₁,33₁,35₁,63a₁,63b₁,63c₁,63d₁) jedes Hilfsantriebes (28,33,35,63a,63b,63c,63d) als Synchron-Motor ausgebildet ist.

4. Wirkmaschine nach einem der Ansprüche 1 bis 3, dadurch gekennzeichnet, dass der Motor (16₁) des Hauptantriebes (16) als Asynchron-Motor ausgebildet ist.

5. Wirkmaschine nach einem der Ansprüche 1 bis 4, dadurch gekennzeichnet, dass sie mindestens zwei Legeschienen (32,44a,44b,44c,44d) mit je einem eigenen Hilfsantrieb (33,35,63a,63b,63c,63d) aufweist, wobei die Hilfsantriebe der Legeschienen wechselweise links oder rechts angeordnet sind.

6. Wirkmaschine nach einem der Ansprüche 1 bis 5, dadurch gekennzeichnet, dass sie mindestens eine über die ganze Länge der Wirknadelreihe (2,4) verlaufende Vollschussvorrichtung (34) mit einem eigenen Hilfsantrieb (35) aufweist.

7. Wirkmaschine nach einem der Ansprüche 1 bis 6, dadurch gekennzeichnet, dass sie mindestens eine mit der Wirknadelreihe (2,4) zusammenwirkende Teilschussvorrichtung (32) mit einem eigenen Hilfsantrieb (33) aufweist.

8. Wirkmaschine nach Anspruch 6 oder 7, dadurch gekennzeichnet, dass die Schussvorrichtung (32,34) ein über die ganze Arbeitsbreite umlaufendes, von dem Hilfsantrieb (33,35) angetriebenes Umlauforgan (40), aufweist, an dem ein Fadenführer (42) angeordnet ist.

9. Wirkmaschine nach einem der Ansprüche 1 bis 8, dadurch gekennzeichnet, dass sie eine Abzugsvorrichtung (22) mit einem eigenen Hilfsantrieb (28) aufweist, dessen Abzugsgeschwindigkeit unabhängig vom Hauptantrieb (16) einstellbar ist.

## Claims

1. Knitting machine, especially a warp knitting machine having a central control apparatus (120), containing a computer, which control apparatus has an input device (122) for establishing the characteristics of the knitwear (20) to be produced and a central control unit (124) which is connected by way of a line (126) to individual drives (16, 28, 33, 35, 63a, 63b, 63c, 63d) for components (15, 22, 32, 34, 44a, 44b, 44c, 44d) of the knitting machine, each drive (16, 28, 33, 35, 63a, 63b, 63c, 63d) having an individual, intelligent control unit (16₃, 28₃, 33₃, 35₃, 63a₃, 63b₃, 63c₃, 63d₃) to assume and process a relevant program module from the central control apparatus (120) and also a respective timing generator (16₄, 28₄, 33₄, 35₄, 63a₄, 63b₄, 63c₄, 63d₄) to ascertain the working position of the component, characterized in that the drive (16) of one component (15) is the main drive and the corresponding timing generator (16₄) is the reference value timing generator, the latter being directly connected by way of a reference value timing generator line (130) to the individual control units (16₃, 28₃, 33₃, 35₃, 63a₃, 63b₃, 63c₃, 63d₃) of all the components, and the remaining timing generators as auxiliary timing generators (28₄, 33₄, 35₄, 63a₄, 63b₄, 63c₄, 63d₄) each being connected to the respective drive which is in the form of an auxiliary drive (28, 33, 35, 63a, 63b, 63c, 63d), the whole being such that a pattern program fed in at the central control apparatus (120) can be processed at the individual control units (16₃, 28₃, 33₃, 35₃, 63a₃, 63b₃, 63c₃, 63d₃) independently of the central control unit (124) of the central control apparatus (120).

2. Knitting machine according to Claim 1, characterized in that the reference value timing generator (16₄) is a signal generator responding to the angular position of a main shaft (15) of the main drive (16).

3. Knitting machine according to Claim 1 or 2, characterized in that the motor (28₁, 33₁, 35₁, 63a₁, 63b₁, 63c₁, 63d₁) of each auxiliary drive (28, 33, 35, 63a, 63b, 63c, 63d) is a synchronous motor.

4. Knitting machine according to one of Claims 1 to 3, characterized in that the motor (16₁) of the main drive (16) is an asynchronous motor.

5. Knitting machine according to one of Claims 1 to 4, characterized in that it has at least two guide bars (32, 44a, 44b, 44c, 44d) each having its own auxiliary drive (33, 35, 63a, 63b, 63c, 63d), the auxiliary drives of the guide bars being arranged alternately on the left or the right.

6. Knitting machine according to one of Claims 1 to 5, characterized in that it has at least one full weft device (34) extending over the entire length of the needle row (2, 4) and having its own auxiliary drive (35).

7. Knitting machine according to one of Claims 1 to 6, characterized in that it has at least one part weft device (32) co-operating with the needle row (2, 4) and having its own auxiliary drive (33).

8. Knitting machine according to Claim 6 or 7, characterized in that the weft device (32, 34) has a rotary device (40), rotating over the entire working width and driven by the auxiliary drive (33, 35), and on which a thread guide (42) is arranged.

9. Knitting machine according to one of Claims 1 to 8, characterized in that it has a take-off device (22) having its own auxiliary drive (28), the take-off speed of which is adjustable independently of the main drive (16).

## Revendications

1. Métier à tricoter, notamment métier à tricoter chaîne comportant un appareil de commande central (120) avec un calculateur, un dispositif d'entrée (122) pour fixer les caractéristiques de l'article tricot (20) à fabriquer et une unité de commande centrale (124) reliée par une ligne (126) aux moyens d'entraînement individuels (16, 28, 33, 35, 63a, 63b, 63c, 63d) d'unités (15, 22, 32, 34, 44a, 44b, 44c, 44d) du métier à tricoter, et chaque moyen d'entraînement (16, 28, 33, 35, 63a, 63b, 63c, 63d) comporte une unité de commande individuelle intelligente (16₃, 28₃, 33₃, 35₃, 63a₃, 63b₃, 63c₃, 63d₃) pour recevoir et traiter un module de programme correspondant venant de l'appareil de commande central (120) ainsi que chaque fois une horloge (16₄, 28₄, 33₄, 35₄, 63a₄, 63b₄, 63c₄, 63d₄) pour déterminer la position de travail de l'unité,
caractérisé en ce que
l'entraînement (16) d'une unité (15) est réalisé comme entraînement principal et l'horloge (16₄) correspondante est l'horloge de consigne, cette dernière étant reliée directement par une ligne de transmission d'horloge de consigne (130) aux unités de commande individuelles (16₃, 28₃, 33₃, 35₃, 63a₃, 63b₃, 63c₃, 63d₃) de toutes les unités, et les autres horloges sont reliées comme horloges auxiliaires (28₄, 33₄, 35₄, 63a₄, 63b₄, 63c₄, 63d₄) chaque fois aux moyens d'entraînement correspondants réalisés comme moyens d'entraînement auxiliaires (28, 33, 35, 63a, 63b, 63c, 63d), l'ensemble étant combiné pour qu'un programme de modèle introduit par l'appareil de commande central (120) puisse être dérivé vers les différentes unités de commande (16₃, 28₃, 33₃, 35₃, 63a₃, 63b₃, 63c₃, 63d₃) indépendamment de l'unité de commande centrale (124) de l'appareil de commande central (120).

2. Métier à tricoter selon la revendication 1,
caractérisé en ce que
l'horloge de consigne (16₄) est réalisée comme un générateur de signal sollicité par le réglage d'angle d'un arbre principal (15) du moyen d'entraînement principal (16).

3. Métier à tricoter selon la revendication 1 ou 2,
caractérisé en ce que
le moteur (28₁, 33₁, 35₁, 63a₁, 63b₁, 63c₁, 63d₁) de chaque moyen d'entraînement auxiliaire (28, 33, 35, 63a, 63b, 63c, 63d) est un moteur synchrone.

4. Métier à tricoter selon l'une des revendications 1 à 3,
caractérisé en ce que
le moteur (16₁) du moyen d'entraînement principal (16) est un moteur asynchrone.

5. Métier à tricoter selon l'une des revendications 1 à 4,
caractérisé en ce qu'
il comporte au moins deux barres à passettes (44a, 44b, 44c, 44d) avec chaque fois un moyen d'entraînement auxiliaire qui lui est propre (33, 35, 63a, 63b, 63c, 63d), les moyens d'entraînement auxiliaires des barres à passettes se trouvant alternativement à gauche et à droite.

6. Métier à tricoter selon l'une des revendications 1 à 5,
caractérisé en ce qu'
il comporte au moins un dispositif à trame pleine (34) avec son moyen d'entraînement auxiliaire (35) qui lui est propre et qui passe sur toute la longueur de la rangée d'aiguilles de tricotage (2, 4).

7. Métier à tricoter selon l'une des revendications 1 à 6,
caractérisé en ce qu'
il comporte au moins un dispositif à trame partielle (32) avec un moyen d'entraînement auxiliaire (33) qui lui est propre et qui coopère au moins avec la rangée d'aiguilles de tricotage (2, 4).

8. Métier à tricoter selon l'une des revendications 6 ou 7.
caractérisé en ce que
le dispositif de trame (32, 33) comporte un organe de circulation (40) tournant sur toute la largeur de travail et entraîné par le moyen d'entraînement auxiliaire (33, 35), ce dispositif portant un guide-fil (42).

9. Métier à tricoter selon l'une des revendications 1 à 8,
caractérisé en ce qu'
il comprend un dispositif d'extraction (22) avec son moyen d'entraînement auxiliaire (28) indépendant, dont la vitesse d'extraction est réglable indépendamment du moyen d'entraînement principal (16).
